# EUROPÄISCHE PATENTSCHRIFT

(11) **EP 2 042 802 B1**
(45) Veröffentlichungstag und Bekanntmachung des Hinweises auf die Patenterteilung: **04.01.2012**
(21) Anmeldenummer: 08160978.6
(22) Anmeldetag: 23.07.2008
(51) Int. Cl.: F21V 3/02

(54) **Leuchte mit Abdeckungsprofil**
Lamp with covering profile
Lampe dotée d'un profilé de recouvrement

(30) Priorität: 28.09.2007 DE 102007046757
(43) Veröffentlichungstag der Anmeldung: 01.04.2009
(73) Patentinhaber: Zumtobel Lighting GmbH, 6850 Dornbirn (AT)
(72) Erfinder: Kilga, Patrick, 6840 Götzis (AT); Gassner, Patrik, 6721 St. Gerold (AT)
(74) Vertreter: Thun, Clemens

(56) Entgegenhaltungen:
- EP-A- 0 391 287
- FR-A- 1 303 671
- US-B1- 6 402 349

## Beschreibung

Die vorliegende Erfindung betrifft eine Leuchte gemäß dem Oberbegriff des Anspruchs 1 und ein zumindest teillichtdurchlässiges Abdeckungsprofil gemäß dem Oberbegriff des Anspruchs 8, wobei das Abdeckungsprofil in einer Öffnung des Leuchtengehäuses der Leuchte lösbar befestigt ist.

Leuchten, beispielsweise sogenannte Slotlight-Leuchten der Anmelderin, die sowohl im Deckenein-/anbau als auch in abgehängter bzw. abgependelter Weise zum Einsatz kommen, können beispielsweise ein durch ein schmales längliches Aluminiumprofil gebildetes Leuchtengehäuse aufweisen. Dabei dient das Leuchtengehäuse zur Aufnahme einer Lichtquelle und möglicherweise auch von elektronischen Steuermitteln. Das Leuchtengehäuse weist hierbei eine Öffnung in der gewünschten Abstrahlrichtung der Leuchte auf. Eine derartige Öffnung kann dann ohne Abdeckung bleiben oder aber auch ein Abdeckungsprofil aufweisen. Bei diesem Abdeckungsprofil kann es sich beispielsweise um einen transparenten Körper aus Plexiglas handeln, der lösbar an dem Aluminiumprofil befestigt ist.

Weiterhin sind aus dem Stand der Technik verschiedene Abdeckprofile, welche eine Hohlkammer aufweisen, bekannt. Ein Abdeckprofil gemäß der US 6,402,349 B1 ist beispielsweise zur Reinhaltung einer planen Lichtaustrittsfläche mit einem pyramidenförmigen Überbau versehen, sodass sich ein Hohlkammerprofil ergibt. Die FR 1 303 671 A beschreibt eine Folienbedeckung zur Reinhaltung von zackenförmigen Lichtlenkmitteln und die EP 0 391 287 A ist auf eine Operationsleuchte gerichtet, welche mit Hilfe von aufeinander aufliegenden und dabei einen Hohlraum einschließenden Fresnellinsen das Tiefenprofil der Beleuchtung verbessert.

Es verbleibt jedoch das Problem, dass sich bei einer derart ausgestalteten Leuchte jedoch Schatten order andere störende Konturen durch das Aluminiumprofil und die in dem Aluminiumprofil angeordnete Lichtquelle ergeben.

Zudem ist auch nicht gewährleistet, dass über die gesamte Breite der Öffnung des Aluminiumprofils das Licht der Lichtquelle gleichmäßig abgegeben wird. Bei Verwendung eines Abdeckungsprofils ist zudem nicht sichergestellt, dass der Innenraum der Leuchte vor Feuchtigkeit geschützt ist und dass seitlich an dem Abdeckungsprofil vorbei kein Licht aus dem Gehäuse austreten kann.

Insbesondere ist hier die Befestigung des Abdeckungsprofils von besonderer Bedeutung. Die US 4,667,275 A1 offenbart die Befestigungs einer Reflektor-Gehäusewand-Kombination mittel Rastmitteln. Es verbleibt jedoch weiterhin das Problem, Schattenbildung bei dieser Art der Befestigung zu vermeiden.

Der vorliegenden Erfindung liegt dementsprechend die Aufgabe zugrunde, die oben beschriebene Leuchte dahingehend weiterzubilden, dass sie zum einen über die gesamte Breite einer Öffnung gleichmäßig Licht ohne Schatten oder störende Konturen abgibt, und zum anderen der Innenraum vor Feuchtigkeit geschützt ist und Licht nur noch über ein Abdeckungsprofil abgeben werden kann.

Die Aufgabe wird durch eine Leuchte gemäß Anspruch 1 und durch ein zumindest teillichtdurchlässiges Abdeckungsprofil gemäß Anspruch 7 gelöst. Vorteilhafte Weiterbildungen der Erfindung sind Gegenstand der abhängigen Ansprüche.

Erfindungsgemäß wird eine Leuchte und ein zumindest teillichtdurchlässiges Abdeckungsprofil vorgeschlagen. Die Leuchte weist dabei ein Leuchtengehäuse mit einer Öffnung in Abstrahlrichtung und das Abdeckungsprofil, welches in der Öffnung des Leuchtengehäuses lösbar befestigt ist, auf. Erfindungsgemäß ist das Abdeckungsprofil als Hohlkammerprofil ausgebildet.

Das Hohlkammerprofil, ist derart ausgestaltet, dass es eine Lichteintritts- und eine Lichtaustrittsseite sowie eine Hohlkammer zwischen den beiden Seiten aufweist, führt nun dazu, dass das von der Lichtquelle abgestrahlte Licht gleichmäßig an der Lichtaustrittsseite abgegeben wird. Außerdem sind durch das Hohlkammerprofil keine Schatten und störenden Konturen mehr sichtbar.

Erfindungsgemäß ist das Hohlkammerprofil mittels an der Lichteintrittsseite angebrachter Rastmittel lösbar befestigbar ausgebildet.

Besonders vorteilhaft ist es, wenn die der Hohlkammer abgewandte Fläche der Lichteintrittsseite an ihrem Rand eine Auflagefläche für eine Dichtung aufweist und an dem Leuchtengehäuse anliegt, wobei zwischen der Auflagefläche und dem Leuchtengehäuse eine Dichtung angebracht ist.

Durch diese Ausgestaltung ergibt sich nun eine Leuchte, bei der der Innenraum vor Feuchtigkeit und Staub geschützt ist und somit die Leuchte beispielsweise die Voraussetzungen für die Schutzart IP54 erfüllen kann. Außerdem kann das Licht nur noch über das Hohlkammerprofil abgegeben werden. Des Weiteren ist durch die Verwendung eines Hohlkammerprofils auch gewährleistet, dass die Dichtung nicht als störende Kontur (Dunkelstelle) zu erkennen ist. Zusätzlich kann das Leuchtengehäuse noch eine Nut zur Aufnahme der Dichtung aufweisen.

Besonders vorteilhaft ist, wenn die Rastmittel als Rastarme ausgebildet sind, die sich von der der Hohlkammer abgewandten Fläche der Lichteintrittsseite senkrecht in Richtung des Leuchtengehäuses erstrecken und mit dem Leuchtengehäuse verrasten. Die Rastarme sind dabei auf der der Hohlkammer abgewandten Fläche der Lichteintrittsseite im Anschluss an die Auflagefläche angebracht.

Bei weiteren vorzugsweisen Ausführungsformen der Erfindung ist das Hohlkammerprofil insgesamt oder aber nur die Lichteintrittsseite oder die Lichtaustrittsseite opal bzw. lichtstreuend ausgebildet.

Besonders vorteilhaft ist es auch, wenn die der Hohlkammer zugewandte Fläche der Lichteintrittsseite eine Mikroprismenstruktur aufweist und die der Hohlkammer abgewandte Fläche der Lichteintrittsseite eine glatte Struktur. Des Weiteren können sich in der Hohlkammer lichtverändemde Mittel wie eine Platte mit Prismenstruktur befinden.

Gemäß vorteilhafter Weiterbildungen der Erfindung kann das Leuchtengehäuse aus einem schmalen länglichen Aluminiumprofil und das Hohlkammerprofil aus zwei Teilen bestehen.

Nachfolgend soll die Erfindung anhand der beiliegenden Zeichnungen näher erläutert werden. Es zeigen:
- Figur 1: eine erfindungsgemäße Leuchte im Querschnitt und in 3D-Ansicht,
- Figur 2: einen Querschnitt durch eine erste Variante eines erfindungsgemäßen Hohlkammerprofil,
- Figur 3: einen Querschnitt durch eine zweite Variante eines erfindungsgemäßen Hohlkammerprofil,
- Figur 4: einen Querschnitt durch eine dritte Variante eines erfindungsgemäßen Hohlkammerprofil,
- Figur 5: einen Querschnitt durch eine vierte Variante eines erfindungsgemäßen Hohlkammerprofil,

Figur 1 zeigt die erfindungsgemäße Leuchte 1 in perspektivischer Ansicht und im Querschnitt. Die Leuchte 1 besteht im Wesentlichen aus einem Leuchtengehäuse 2, einem zumindest teillichtdurchlässigen Hohlkammerprofil 3, zwei Stirnseiten 6 und im Inneren der Leuchte 1 aus einer Dichtung 4 und einer Lichtquelle 5, wobei der Lichtquelle 5 zusätzlich noch elektronische Steuermittel zugeordnet sein können.

Bei dem Leuchtengehäuse 2 handelt es sich vorzugsweise um ein schmales längliches Aluminium-Extrusionsprofil. Das Profil ist dabei im Wesentlichen U-förmig ausgebildet, wobei über die Öffnung der U-Form die Lichtabgabe erfolgt. Die Stirnseiten 6 des Profils sind jeweils verschlossen, sodass die Lichtabgabe auch nur über die Öffnung erfolgen kann.

In der Öffnung des Leuchtengehäuses 2 ist das erfindungsgemäße zumindest teillichtdurchlässige Hohlkammerprofil 3 platziert, dass beispielsweise im Spritzgussverfahren oder im Extrusionsverfahren hergestellt werden kann. Das Hohlkammerprofil 3 ist im Wesentlichen quaderförmig ausgebildet, wobei die Länge und Breite des Hohlkammerprofils 3 der Länge und Breite der Öffnung des Leuchtengehäuses 2 entspricht. Hierdurch liegt das Hohlkammerprofil 3 an den Außenwänden 7 des Leuchtengehäuses 2 und den Stirnseiten 6 an, wodurch bei der erfindungsgemäßen Leuchte 1 von außen nur das Leuchtengehäuses 2, das Hohlkammerprofil 3 und die Stirnseiten 6 zu erkennen sind.

Das quaderförmige Hohlkammerprofil 3 weist eine Lichteinstrittsseite 14 und eine Lichtaustrittsseite 15 auf. Zwischen den beiden Seiten 14, 15 befindet sich eine Hohlkammer 13, die durch Außenseiten 16 abgeschlossen wird, wobei diese Außenseiten 16 die Lichteintrittsseite 14 mit der Lichtaustrittsseite 15 verbinden, wodurch sich die Quaderform des erfindungsgemäßen Hohlkammerprofils 3 ergibt. Die der Hohlkammer 13 abgewandte Fläche 17 der Lichteintrittsseite 14 weist an den Rändern umlaufend eine Auflagefläche 11 für eine Dichtung 4 auf. Die Auflagefläche 11 ist hierbei etwas breiter als eine Dichtung 4.

Im Anschluss an die Auflagefläche 11 sind auf der der Hohlkammer 13 abgewandten Fläche 17 der Lichteintrittsseite 14 Rastarme 8 angebracht, die sich jedoch nicht vollständig bis zu den Stirnseiten 6 des Leuchtengehäuses 2 erstrecken, um die bereits oben beschriebene Auflagefläche 11 für eine Dichtung 4 umlaufend bilden zu können. Die Rastarme 8 können hierbei aus mehreren einzelnen Rastarmen, oder aber auch jeweils aus einem durchlaufenden Rastarm bestehen.

Das erfindungsgemäße Hohlkammerprofil 3 ist nun derart in dem Leuchtengehäuse 2 positioniert, dass die Rastarme 8 und damit auch die der Hohlkammer 13 abgewandte Fläche 17 der Lichteintrittsseite 14 nach innen in das Leuchtengehäuse 2 zeigt. Das Leuchtengehäuse 2 weist dabei in dem Bereich in dem die Auflagefläche 11, der der Hohlkammer 13 abgewandten Fläche 17 der Lichteintrittsseite 14, anliegt eine Nut 12 auf, die derart ausgestaltet ist, dass sie eine Dichtung 4 aufnehmen kann die dann an der Auflagefläche 11 anliegt. Dementsprechend ist es auch wie bereits oben beschrieben notwendig die Auflagefläche 11 etwas breiter als die Dichtung 4 zu gestalten, damit der von den Außenwänden 7 des Leuchtgehäuses 2 abstehende Teil der Nut 12 entsprechend Platz vor den Rastarmen 8 findet. Die Rastarme 8, die senkrecht auf der der Hohlkammer 13 abgewandten Fläche 17 der Lichteintrittsseite 14 stehen verrasten im Anschluss an die Nut 12 in einer hierfür vorgesehenen Vertiefung 10, wodurch die Rastarme 8 etwas länger als Dichtung 4 bzw. die Nut 12 sein müssen. Die Rastarme 8 sind zur Verrastung außerdem noch an ihren Enden zu einem zur Mitte des Leuchtengehäuses 2 öffnenden V 9 geformt, wobei die Spitze des V 9 in die Vertiefung 10 einrastet. Die Höhe des quaderförmigen Hohlkammerprofils 3 entspricht in etwa der Länge der Außenwände 7 des Leuchtengehäuses 2, beginnend von der Öffnung des Leuchtengehäuses 2 bis zum Beginn der Nut 12.

Durch die Anordnung der Dichtung 4 in Verbindung mit den Rastarmen 8 ist es nun gewährleistet, dass die Auflagefläche 11 der der Hohlkammer 13 abgewandten Fläche 17 der Lichteintrittsseite 14 sauber an der Dichtung 4 anliegt, wodurch das Innere des Leuchtengehäuses 2 verschlossen wird. Somit ist es nicht mehr möglich, dass das Licht der Lichtquelle 5 zwischen den Außenwänden 7 des Leuchtengehäuses 2 und dem Hohlkammerprofil 3 aus der erfindungsgemäßen Leuchte 1 austreten kann. Außerdem ergibt sich bei entsprechender Ausgestaltung des Leuchtengehäuses 2 und den Stirnseiten 6 eine Leuchte 1 mit Schutzart IP54, d. h., dass der Innenraum der Leuchte 1 vor Feuchtigkeit und Staub geschützt ist und außerdem das Licht nur über das Hohlkammerprofil 3 abgegeben werden kann.

Durch die Hohlkammer 13, die dazu führt, dass die Lichtaustrittsseite 15 einen Abstand zur Lichteintrittsseite 14 aufweist, ergibt es sich nun, dass das Licht über die vollständige der der Hohlkammer 13 abgewandten Fläche 19 der Lichtaustrittsseite 15 abgegeben wird. Die geometrischen Verhältnisse sind so gewählt, dass das Licht auch bis zu den seitlichen Bereichen der Lichtaustrittsseite 15 gelangen kann, bei denen bei der Lichteintrittsseite 14 kein Lichteinfall mehr gegeben ist. Hierdurch ist auch die Dichtung 4 nicht mehr sichtbar.

Um diesen Effekt noch weiter zu optimieren, besteht die Möglichkeit, die Lichteintrittsseite 14 des erfindungsgemäßen Hohlkammerprofils 3 opal bzw. lichtstreuend auszubilden, wodurch die oben beschriebene Lichtvergleichmäßigung noch weiter verbessert wird. Diese Möglichkeit ist in Figur 5 dargestellt. Es wäre aber auch denkbar, dass nur die Lichtaustrittsseite 15 opal ausgebildet ist. Bei beiden Ausbildungen ist insbesondere die Herstellung des Hohlkammerprofils 3 im Zweikomponentenspritzgussverfahren vorteilhaft. Eine andere Optimierungsmöglichkeit ist die Verwendung eines insgesamt opal ausgebildeten Hohlkammerprofils 3, wie dies in Figur 2 gezeigt ist.

Falls jedoch eine gerichtete Lichtabstrahlung erwünscht ist, kann die Verwendung einer Mikroprismenstruktur vorgesehen sein. Hierzu sind die Mikroprismen vorzugsweise an der der Hohlkammer 13 zugewandten Fläche 18 der Lichteintrittsseite 14 ausgebildet, wie dies in Figur 3 gezeigt wird.

In Figur 4 hingegen ist in der Hohlkammer 13 zusätzlich noch eine Platte 20 untergebracht, die eine Prismenstruktur aufweist und damit eine Alternative zu dem in Figur 3 gezeigten Hohlkammerprofil 3 ist. Anstelle der in Figur 4 gezeigten Platte 20 könnten aber auch andere lichtverändernde Mittel, wie beispielsweise ein Farbfilter oder Microraster, in der Hohlkammer 13 angeordnet sein.

Die der Hohlkammer 13 abgewandte Fläche 19 der Lichtaustrittsseite 15 ist hingegen vorzugsweise immer glatt ausgebildet, da hierdurch das Ansetzen von Saugnäpfen möglich ist, um das Hohlkammerprofil 3 aus dem Leuchtengehäuse 2 wieder zu entfernen. Dies stellt in der Regel auch die einzige Möglichkeit dar, in das Innere der Leuchte 1 zu gelangen. Würden beispielsweise Mikroprismen an der Unterseite des Hohlkammerprofils 3 ausgebildet sein, wäre das Ansetzen der Saugnäpfe nicht möglich und das Hohlkammerprofil 3 könnte nur mittels speziell ausgestalteter Werkzeuge entfernt werden.

Das in den Figuren 1 bis 5 vorgestellte erfindungsgemäße Hohlkammerprofil 3 ist einstückig ausgebildet. Das bedeutet jedoch nicht, dass ein derartiges Hohlkammerprofil nicht auch aus zwei Teilen bestehen könnte, so wäre es denkbar, dass die Lichtaustrittsseite durch ein zweites Teil gebildet wird, welches mit der Lichteintrittsseite verrastet bzw. in dieses eingeschoben wird.

Auch die Form der Leuchte bzw. des Leuchtengehäuses und des Hohlkammerprofils muss nicht zwingend ein schmales längliches Profil aufweisen. So könnte auch ein rundes Leuchtengehäuse zum Einsatz kommen, wobei hierfür auch das Hohlkammerprofil entsprechend rund ausgebildet sein müsste.

## Patentansprüche

1. Leuchte (1), aufweisend
• ein Leuchtengehäuse (2) mit einer Öffnung in Abstrahlrichtung sowie
• ein zumindest teillichtdurchlässiges als Hohlkammerprofil (3) ausgebildetes Abdeckungsprofil, welches in der Öffnung des Leuchtengehäuses (2) lösbar befestigt ist,
**dadurch gekennzeichnet,**
**dass** das Hohlkammerprofil (3) eine Lichteintritts- (14) und eine Lichtaustrittsseite (15) aufweist und sich eine Hohlkammer (13) zwischen den beiden Seiten (14,15) befindet,
wobei das Hohlkammerprofil (3) mittels an der Lichteintrittsseite angebrachter Rastmittel lösbar befestigbar ausgebildet ist.

2. Leuchte (1) nach Anspruch 1,
**dadurch gekennzeichnet,**
**dass** die der Hohlkammer (13) abgewandte Fläche (17) der Lichteintrittsseite (14) an ihrem Rand eine Auflagefläche (11) für eine Dichtung (4) aufweist.

3. Leuchte (1) nach Anspruch 2,
**dadurch gekennzeichnet,**
**dass** die der Hohlkammer (13) abgewandete Fläche (17) der Lichteintrittsseite (14) an dem Leuchtengehäuse (2) anliegt, wobei zwischen der Auflagefläche (11) und dem Leuchtengehäuse (2) eine Dichtung (4) angebracht ist,
und wobei vorzugsweise das Leuchtengehäuse (2) in dem Bereich, an der die der Hohlkammer (13) abgewandete Fläche (17) der Lichteintrittsseite (14) anliegt, eine Nut (12) zur Aufnahme der Dichtung (4) aufweist.

4. Leuchte (1) nach einem der Ansprüche 1 bis 3,
**dadurch gekennzeichnet,**
**dass** es sich bei den Rastmitteln um Rastarme (8) handelt, die sich von der der Hohlkammer (13) abgewandeten Fläche (17) der Lichteintrittsseite (14) senkrecht in Richtung des Leuchtengehäuses (2) erstrecken und mit dem Leuchtengehäuse (2) verrasten, wobei die Rastarme (8) auf der der Hohlkammer (13) abgewandeten Fläche (17) der Lichteintrittsseite (14) im Anschluss an die Auflagefläche (11) angebracht sind.

5. Leuchte (1) nach einem der Ansprüche 1 bis 4,
**dadurch gekennzeichnet,**
**dass** die der Hohlkammer (13) zugewandte Fläche (18) der Lichteintrittsseite (14) eine Mikroprismenstruktur aufweist.

6. Leuchte (1) nach einem der Ansprüche 1 bis 5,
**dadurch gekennzeichnet,**
**dass** die der Hohlkammer (13) abgewandete Fläche (19) der Lichtaustrittsseite (15) eine glatte Struktur aufweist.

7. Abdeckungsprofil zur Montage in einem Leuchtengehäuse (2) einer Leuchte (1) nach Anspruch 1, wobei das als Hohlkammerprofil (3) ausgebildete Abdeckungsprofil zumindest teillichtdurchlässig ist,
**dadurch gekennzeichnet,**
**dass** das Hohlkammerprofil (3) eine Lichteintritts- (14) und eine Lichtaustrittsseite (15) aufweist und sich eine Hohlkammer (13) zwischen den beiden Seiten (14, 15) befindet,
wobei das Hohlkammerprofil (3) mittels an der Lichteintrittsseite (14) angebrachter Rastmittel lösbar an einem Leuchtengehäuse (2) befestigbar ist.

8. Abdeckungsprofil nach Anspruch 7,
**dadurch gekennzeichnet,**
**dass** die der Hohlkammer (13) abgewandete Fläche (17) der Lichteintrittsseite (14) an ihrem Rand eine Auflagefläche (11) für eine Dichtung (4) aufweist.

9. Abdeckungsprofil nach Anspruch 7 oder 8,
**dadurch gekennzeichnet,**
**dass** es sich bei den Rastmitteln um Rastarme (8) handelt, die sich von der der Hohlkammer (13) abgewandeten Fläche (17) der Lichteintrittsseite (14) senkrecht in Richtung eines Leuchtengehäuses (2) erstrecken und mit einem Leuchtengehäuse (2) verrastbar sind, wobei die Rastarme (8) auf der der Hohlkammer (13) abgewandeten Fläche (17) der Lichteintrittsseite (14) im Anschluss an die Auflagefläche (11) angebracht sind.

10. Abdeckungsprofil nach einem der Ansprüche 7 bis 9,
**dadurch gekennzeichnet,**
**dass** die der Hohlkammer (13) zugewandte Fläche (18) der Lichteintrittsseite (14) eine Mikroprismenstruktur aufweist.

11. Abdeckungsprofil nach einem der Ansprüche 7 bis 10,
**dadurch gekennzeichnet,**
**dass** die der Hohlkammer (13) abgewandte Fläche (19) der Lichtaustrittsseite (15) eine glatte Struktur aufweist.

12. Leuchte bzw. Abdeckungsprofil nach einem der vorherigen Ansprüche,
**dadurch gekennzeichnet,**
**dass** das Hohlkammerprofil (3) insgesamt, dessen Lichteintrittsseite (14) und/oder dessen Lichtaustrittsseite (15) opal bzw. lichtstreuend ausgebildet ist.

13. Leuchte bzw. Abdeckungsprofil nach einem der vorherigen Ansprüche,
**dadurch gekennzeichnet,**
**dass** in der Hohlkammer (13) lichtverändemde Mittel, insbesondere eine Platte (20) mit Prismenstruktur angebracht sind.

14. Leuchte bzw. Abdeckungsprofil nach einem der vorherigen Ansprüche,
**dadurch gekennzeichnet,**
**dass** das Hohlkammerprofil (3) aus zwei Teilen besteht.

## Claims

1. A luminaire (1) having
• a luminaire housing (2) with an opening in the radiation direction and also
• an at least partially transparent covering profile that is formed as a hollow-chamber profile (3) and is detachably fastened in the opening of the luminaire housing (2),
**characterised in that**
the hollow-chamber profile (3) has a light-entry side (14) and a light-exit side (15), and a hollow chamber (13) is located between the two sides (14, 15),
wherein the hollow-chamber profile (3) is formed so that it can be detachably fastened by means of latching means fitted on the light-entry side.

2. A luminaire (1) according to claim 1,
**characterised in that**
the surface (17) of the light-entry side (14) that is remote from the hollow chamber (13) has at its edge a support surface (11) for a seal (4).

3. A luminaire (1) according to claim 2,
**characterised in that**
the surface (17) of the light-entry side (14) that is remote from the hollow chamber (13) rests against the luminaire housing (2), wherein a seal (4) is fitted between the support surface (11) and the luminaire housing (2), and wherein preferably the luminaire housing (2) has a groove (12) for receiving the seal (4) in the region against which rests the surface (17) of the light-entry side (14) that is remote from the hollow chamber (13).

4. A luminaire (1) according to one of claims 1 to 3,
**characterised in that**
the latching means are latching arms (8) which extend from the surface (17) of the light-entry side (14) that is remote from the hollow chamber (13) perpendicularly in the direction of the luminaire housing (2) and latch with the luminaire housing (2), wherein the latching arms (8) are fitted on the surface (17) of the light-entry side (14) that is remote from the hollow chamber (13), following on from the support surface (11).

5. A luminaire (1) according to one of claims 1 to 4,
**characterised in that**
the surface (18) of the light-entry side (14) that faces the hollow chamber (13) has a microprism structure.

6. A luminaire (1) according to one of claims 1 to 5,
**characterised in that**
the surface (19) of the light-exit side (15) that is remote from the hollow chamber (13) has a smooth structure.

7. A covering profile for assembly in a luminaire housing (2) of a luminaire (1) according to claim 1, wherein the covering profile that is formed as a hollow-chamber profile (3) is at least partially transparent,
**characterised in that**
the hollow-chamber profile (3) has a light-entry side (14) and a light-exit side (15), and a hollow chamber (13) is located between the two sides (14, 15),
wherein the hollow-chamber profile (3) can be detachably fastened to a luminaire housing (2) by means of latching means fitted on the light-entry side (14).

8. A covering profile according to claim 7,
**characterised in that**
the surface (17) of the light-entry side (14) that is remote from the hollow chamber (13) has at its edge a support surface (11) for a seal (4).

9. A covering profile according to claim 7 or 8,
**characterised in that**
the latching means are latching arms (8) which extend from the surface (17) of the light-entry side (14) that is remote from the hollow chamber (13) perpendicularly in the direction of a luminaire housing (2) and can be latched with a luminaire housing (2), wherein the latching arms (8) are fitted on the surface (17) of the light-entry side (14) that is remote from the hollow chamber (13), following on from the support surface (11).

10. A covering profile according to one of claims 7 to 9,
**characterised in that**
the surface (18) of the light-entry side (14) that faces the hollow chamber (13) has a microprism structure.

11. A covering profile according to one of claims 7 to 10,
**characterised in that**
the surface (19) of the light-exit side (15) that is remote from the hollow chamber (13) has a smooth structure.

12. A luminaire or covering profile according to one of the previous claims,
**characterised in that**
the hollow-chamber profile (3) as a whole, its light-entry side (14) and/or its light-exit side (15) is formed so as to be opal or light-dispersing.

13. A luminaire or covering profile according to one of the previous claims,
**characterised in that**
light-changing means, in particular a plate (20) with a prism structure, are fitted in the hollow chamber (13).

14. A luminaire or covering profile according to one of the previous claims,
**characterised in that**
the hollow-chamber profile (3) consists of two parts.

## Revendications

1. Lampe (1) présentant
- un boîtier de lampe (2) avec une ouverture dans le sens de rayonnement ainsi que
- un profilé de recouvrement réalisé comme un profilé de chambre creuse (3), au moins en partie perméable à la lumière, lequel est fixé de manière amovible dans l'ouverture du boîtier de lampe (2),
**caractérisée en ce que** le profilé de chambre creuse (3) présente un côté d'entrée de lumière (14) et un côté de sortie de lumière (15) et une chambre creuse (13) se trouve entre les deux côtés (14, 15),
sachant que le profilé de chambre creuse (3) est réalisé de sorte à pouvoir être fixé de manière amovible à l'aide de moyens d'encliquetage montés sur le côté d'entrée de lumière.

2. Lampe (1) selon la revendication 1, **caractérisée en ce que** la surface (17) du côté d'entrée de lumière (14) qui est éloignée de la chambre creuse (13) présente sur son bord une surface d'appui (11) pour une garniture (4).

3. Lampe (1) selon la revendication 2, **caractérisée en ce que** la surface (17) du côté d'entrée de lumière (14) qui est éloignée de la chambre creuse (13) repose sur le boîtier de lampe (2), sachant qu'une garniture (4) est montée entre la surface d'appui (11) et le boîtier de lampe (2), et sachant que le boîtier de lampe (2) présente une rainure (12) pour la réception de la garniture (4) de préférence dans la zone, sur laquelle repose la surface (17) éloignée de la chambre creuse (13) du côté d'entrée de lumière (14).

4. Lampe (1) selon l'une quelconque des revendications 1 à 3, **caractérisée en ce qu'**il s'agit pour les moyens d'encliquetage de bras d'encliquetage (8) qui s'étendent de la surface (17) du côté d'entrée de lumière (14) qui est éloignée de la chambre creuse (13) perpendiculairement en direction du boîtier de lampe (2) et s'encliquètent avec le boîtier de lampe (2), sachant que les bras d'encliquetage (8) sont montés sur la surface (17) éloignée de la chambre creuse (13) du côté d'entrée de lumière (14) à la suite de la surface d'appui (11).

5. Lampe (1) selon l'une quelconque des revendications 1 à 4, **caractérisée en ce que** la surface (18) du côté d'entrée de lumière (14) qui est tournée vers la chambre creuse (13) présente une structure de microprisme.

6. Lampe (1) selon l'une quelconque des revendications 1 à 5, **caractérisée en ce que** la surface éloignée (19) de la chambre creuse (13) du côté de sortie de lumière (15) présente une structure lisse.

7. Profilé de recouvrement pour le montage dans un boîtier (2) d'une lampe (1) selon la revendication 1, sachant que le profilé de recouvrement réalisé comme profilé de chambre creuse (3) est au moins en partie perméable à la lumière,
**caractérisé en ce**
**que** le profilé de chambre creuse (3) présente un côté d'entrée de lumière (14) et un côté de sortie de lumière (15) et une chambre creuse (13) se trouve entre les deux côtés (14, 15),
sachant que le profilé de chambre creuse (3) peut être fixé à l'aide de moyens d'encliquetage montés sur le côté d'entrée de lumière (14) de manière amovible sur un boîtier de lampe (2).

8. Profilé de recouvrement selon la revendication 7, **caractérisé en ce que** la surface (17) du côté d'entrée de lumière (14) qui est éloignée de la chambre creuse (13) présente sur son bord une surface d'appui (11) pour une garniture (4).

9. Profilé de recouvrement selon la revendication 7 ou 8, **caractérisé en ce qu'**il s'agit pour les moyens d'encliquetage de bras d'encliquetage (8) qui s'étendent de la surface (17) du côté d'entrée de lumière (14) qui est éloignée de la chambre creuse (13) perpendiculairement en direction d'un boîtier de lampe (2) et peuvent être encliquetés avec un boîtier de lampe (2), sachant que les bras d'encliquetage (8) sont montés sur la surface (17) du côté d'entrée de lumière (14) qui est éloignée de la chambre creuse (13) à la suite de la surface d'appui (11).

10. Profilé de recouvrement selon l'une quelconque des revendications 7 à 9, **caractérisé en ce que** la surface (18) tournée vers la chambre creuse (13) du côté d'entrée de lumière (14) présente une structure de microprisme.

11. Profilé de recouvrement selon l'une quelconque des revendications 7 à 10, **caractérisé en ce que** la surface (19) du côté de sortie de lumière (15) qui est
éloignée de la chambre creuse (13) présente une structure lisse.

12. Lampe ou profilé de recouvrement selon l'une quelconque des revendications précédentes, **caractérisé en ce que** le profilé de chambre creuse (3) dans l'ensemble, son côté d'entrée de lumière (14) et/ou son côté de sortie de lumière (15) est réalisé de manière opale ou à diffuser la lumière.

13. Lampe ou profilé de recouvrement selon l'une quelconque des revendications précédentes, **caractérisé en ce que** des moyens modifiant la lumière, en particulier une plaque (20) dotée d'une structure de prisme sont montés dans la chambre creuse (13).

14. Lampe ou profilé de recouvrement selon l'une quelconque des revendications précédentes, **caractérisé en ce que** le profilé de chambre creuse (3) se compose de deux parties.
